# EUROPÄISCHE PATENTSCHRIFT

(11) **EP 3 022 375 B1**
(45) Veröffentlichungstag und Bekanntmachung des Hinweises auf die Patenterteilung: **09.05.2018**
(21) Anmeldenummer: 14742133.3
(22) Anmeldetag: 18.06.2014
(51) Int. Cl.: E05F 3/10, E05F 5/00, E05F 5/02, F16J 15/02, F16J 15/16, F16J 15/32

(54) **DÄMPFER FÜR BEWEGBARE MÖBELTEILE**
DAMPER FOR MOVABLE FURNITURE PARTS
AMORTISSEUR POUR PARTIES DE MEUBLES MOBILES

(30) Priorität: 18.07.2013 AT 5822013
(43) Veröffentlichungstag der Anmeldung: 25.05.2016
(73) Patentinhaber: Julius Blum GmbH, 6973 Höchst (AT)
(72) Erfinder: KRAMMER, Bernhard, A-6973 Höchst (AT)
(74) Vertreter: Torggler & Hofinger Patentanwälte
(86) Internationale Anmeldenummer: PCT/AT2014/000127
(87) Internationale Veröffentlichungsnummer: WO 2015/006789

(56) Entgegenhaltungen:
- EP-A1- 2 208 912
- WO-A1-2009/094272
- WO-A1-2013/029068
- DE-U1-202006 003 197
- US-A- 5 497 863

## Beschreibung

Die Erfindung betrifft einen Dämpfer für bewegbare Möbelteile nach dem Oberbegriff des Anspruchs 1. Zudem betrifft die Erfindung einen Möbelbeschlag mit einem solchen Dämpfer zum Dämpfen einer Bewegung des Möbelbeschlages bzw. des bewegbaren Möbelteils.
Ein allgemeines Beispiel für einen gattungsfremden Dämpfer geht aus der US 5,497,863 hervor.
Seit vielen Jahren sind verschiedenste Arten von Dämpfern bei Möbelbeschlägen im Einsatz. Eine Art des Dämpfers ist dabei ein Scharnierdämpfer, der meist im Bereich eines Scharniertopfs angeordnet ist und eine Schließbewegung des bewegbaren Möbelteils dämpft, sodass Schäden und laute Geräusche möglichst verhindert werden.
Einen derartigen Dämpfer zeigt die AT 511 847 B1 (entspricht der WO 2013/029068 A1), wobei es vor allem um einen verformbaren Ausgleichkörper im Bereich der Fluidkammer geht.
Auch die noch nicht vorveröffentlichte, österreichische Gebrauchsmusteranmeldung mit der Anmeldenummer GM 8065/2013 (entspricht der DE 20 2013 009 699 U1) zeigt einen Dämpfer für bewegbare Möbelteile, wobei es vor allem um ein in die Fluidkammer ragendes Antriebsteil geht.

Genau im Bereich dieses Antriebsteiles kommt es aber oftmals zu Problemen beim Stand der Technik. Da dieses Antriebsteil für die Bewegungsübertragung vom bewegbaren Möbelteil auf den Dämpfkolben in die Fluidkammer hineinragt, muss der Bereich in dem das Antriebsteil im Dämpfergehäuse gelagert ist, durch ein Dichtelement abgedichtet sein. Dadurch kann kein Dämpffluid aus der Fluidkammer austreten. Das Dichtelement ist dabei im Normalfall am Dämpfergehäuse festsitzend angeordnet und liegt mit einer Dichtlippe auf dem sich drehenden Antriebsteil an. Durch die Bewegung dieses Antriebsteils im Dämpfmedium kommt es aber in der Fluidkammer zu einem Pumpeffekt. Dies führt oft dazu, dass das Dichtelement entlang dem Antriebsteil axial nach außen wandert und somit sich relativ zum Dämpfergehäuse bewegt. Dabei kann das Dichtelement oftmals soweit wandern, dass das Dichtelement an einem Bund bzw. an einem Vorsprung des Antriebsteils in axialer Richtung anliegt, wodurch sich das Dichtelement mit dem Antriebsteil mitzudrehen beginnt anstatt im Dämpfergehäuse festzusitzen. Dies führt zu einer Undichtheit der Fluidkammer.

Die Aufgabe der vorliegenden Erfindung besteht daher darin, einen gegenüber dem Stand der Technik verbesserten Dämpfer zu schaffen. Vor allem sollen die beim Stand der Technik auftretenden Probleme vermieden werden. Insbesondere soll die Fluidkammer des Dämpfers also möglichst dicht sein.

Dies wird für einen Dämpfer mit den Merkmalen von Anspruch 1 gelöst. Demnach ist erfindungsgemäß ein Abstandselement vorgesehen, welches zwischen dem Dichtelement und dem am Antriebsteil ausgebildeten Vorsprung angeordnet ist, wodurch das Abstandselement eine Bewegung des Dichtelements in axialer Richtung begrenzt und einen direkten Kontakt zwischen Dichtelement und Antriebsteil in axialer Richtung verhindert (Die axiale Richtung ist die Richtung der Längserstreckung des länglichen Antriebsteils.). Somit kann das Dichtelement seitlich nicht mehr am Antriebsteil anliegen und sich folglich auch nicht mit diesem mitdrehen, wodurch eine Undichtheit der Fluidkammer vermieden wird. Somit erfüllt das erfindungsgemäße Abstandselement eine Doppelfunktion, indem es einerseits den Bewegungsradius des Dichtelements begrenzt und andererseits keinen seitlichen Kontakt zwischen Dichtelement und Antriebsteil zulässt. Bevorzugte Ausführungsformen sind in den Unteransprüchen angegeben. Erfindungsgemäß ist vorgesehen, dass das Antriebsteil einen radial nach außen gerichteten Vorsprung aufweist. Im Speziellen wird somit durch das Abstandselement ein direkter Kontakt zwischen dem Dichtelement und diesem Vorsprung des Antriebsteils verhindert. Besonders bevorzugt ist dieser Vorsprung auf der Fluidkammer-abgewandten Seite des Dichtelements angeordnet. Damit ist das Abstandselement zwischen dem Vorsprung und dem Dichtelement angeordnet.
Es kann zwar vorgesehen sein, dass das Dichtelement im Querschnitt kreisförmig oder oval ist. Erfindungsgemäß ist jedoch vorgesehen, dass das Dichtelement über eine die Fluidkammer abdichtende Dichtlippe am Antriebsteil anliegt. Bezüglich der genauen Ausführung des Dichtelements ist besonders bevorzugt vorgesehen dass, das Dichtelement einen Haltebereich zum, vorzugsweise reibschlüssigen, Verbinden des Dichtelements mit dem Dämpfergehäuse und zwischen dem Haltebereich und der Dichtlippe ausgebildete Seitenflanken aufweist, wobei die Seitenflanken nur mit dem Dämpfergehäuse oder dem Abstandselement - nicht aber mit dem Antriebsteil - kontaktierbar sind. Für einen sicheren Halt und einen sicheren Sitz des Dichtelements im Dämpfergehäuse ist bevorzugt vorgesehen, dass das Dichtelement im Haltebereich zumindest einen flexiblen, zusammendrückbaren Haltevorsprung, vorzugsweise zwei Haltevorsprünge, aufweist.
Es soll nicht ausgeschlossen sein, dass das Dichtelement nur an einem Teilbereich am Antriebsteil dichtend anliegt. Bevorzugt ist jedoch vorgesehen, dass das Dichtelement ringförmig ausgebildet ist, wobei das Dichtelement das Antriebsteil radial umschließt. Passend zur ringförmigen Ausbildung des Dichtelements kann bevorzugt vorgesehen sein, dass das Antriebsteil in Form einer zumindest bereichsweise zylinderförmigen Antriebswelle, an dem die Dichtlippe anliegt, ausgebildet ist. Die Drehachse dieser Antriebswelle entspricht der axialen Richtung.
Für das Abstandselement gibt es zwei grundsätzlich Ausführungsvarianten. Gemäß einer ersten Ausführungsvariante ist das Abstandselement relativ zum Dämpfergehäuse bewegbar. Dabei ist bevorzugt vorgesehen, dass das Abstandselement in Form einer ringförmigen Beilagscheibe ausgebildet ist. Gemäß der zweiten Ausführungsvariante kann das Abstandselement fest mit dem Dämpfergehäuse verbunden sein.

Schutz wird auch begehrt für einen Möbelbeschlag mit einem erfindungsgemäßen Dämpfer zum Dämpfen einer Bewegung des Möbelbeschlages. Dabei kann vorgesehen sein, dass der Möbelbeschlag als Möbelscharnier ausgebildet ist, wobei das Möbelscharnier einen Scharniertopf aufweist, welcher mit einem Scharnierarm über wenigstens einen Gelenkhebel verbunden ist, wobei der Dämpfer im oder am Scharniertopf gelagert ist. Gemäß einem bevorzugten Ausführungsbeispiel kann dabei zusätzlich vorgesehen sein, dass durch den Gelenkhebel ein am Scharniertopf bewegbar gelagertes Betätigungselement beaufschlagbar ist, wobei das Betätigungselement mit dem Antriebsteil des Dämpfers zum Beaufschlagen des Dämpfkolbens bewegungsgekoppelt ist.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1: ein schrankförmiges Möbel mit einer schwenkbar angelenkten Türe in einer perspektivischen Ansicht,
- Fig. 2a und 2b: ein Möbelscharnier mit am Scharniertopf gelagerten Dämpfern in zwei verschiedenen perspektivischen Ansichten
- Fig. 3a bis 3c: den Dämpfer in drei verschiedenen Schnittdarstellungen,
- Fig. 4 bis 4e: einen Dämpfer in verschiedenen Darstellungen mit einem ersten Ausführungsbeispiel eines Abstandselements,
- Fig. 5 bis 5e: einen Dämpfer in verschiedenen Darstellungen mit einem zweiten Ausführungsbeispiel eines Abstandselements und
- Fig. 6 bis 6c: einen Dämpfer in verschiedenen Darstellungen mit einem dritten Ausführungsbeispiel eines Abstandselements.

Fig. 1 zeigt ein Möbel 1 mit einem Möbelkorpus 2 in einer perspektivischen Darstellung, wobei ein bewegbares Möbelteil 3 in Form einer Türe oder Klappe über Möbelbeschläge in Form von Möbelscharnieren 4 relativ zum Möbelkorpus 2 schwenkbar gelagert ist. Die Möbelscharniere 4 weisen einen am Möbelkorpus 2 zu befestigenden Scharnierarm 5 und einen damit schwenkbar verbundenen Scharniertopf 6 auf. Am oder im Scharniertopf 6 sind jeweils (hier nicht erkennbare) Dämpfer 10 (Fig. 2b) gelagert, wobei der Scharniertopf 6 zusammen mit dem bzw. den Dämpfer(n) 10 innerhalb einer zylindrischen Bohrung im bewegbaren Möbelteil 3 anordenbar ist. Durch wenigstens einen Dämpfer 10 ist eine Schließ- und/oder Öffnungsbewegung des Möbelscharniers 4 und damit jene des bewegbaren Möbelteiles 3 dämpfbar.

Fig. 2a und Fig. 2b zeigen das Möbelscharnier 4 in zwei verschiedenen perspektivischen Ansichten. Zur Befestigung des Scharniertopfes 6 am bewegbaren Möbelteil 3 ist ein Befestigungsflansch 7 vorgesehen. Der Scharniertopf 6 ist über zumindest einen Gelenkhebel 8 mit dem Scharnierarm 5 gelenkig verbunden. Im oder am Scharniertopf 6 ist ein Betätigungselement 31 um eine Drehachse 9 schwenkbar gelagert, wobei der Gelenkhebel 8 gegen Ende der Schließbewegung des Möbelscharniers 4 in den Scharniertopf 6 eintaucht und dabei das Betätigungselement 31 in Drehbewegung versetzt. Durch einen Übertragungsmechanismus ist diese Drehbewegung des Betätigungselementes 31 in eine Linearbewegung eines Dämpfkolbens 15 (Fig. 3a) des Dämpfers 10 umsetzbar. Im gezeigten Ausführungsbeispiel ist ein Dämpfer 10 mit einem Dämpfergehäuse 11 an einer Außenwand des Scharniertopfes 6 und unterhalb des Befestigungsflansches 7 angeordnet. An einer gegenüberliegenden Außenwand des Scharniertopfes 6 ist ein Rückstellmechanismus 35 gelagert, durch den das drehbar gelagerte Betätigungselement 31 nach erfolgtem Dämpfungshub wieder in eine Ausgangslage rückstellbar ist. Der Scharniertopf 6 ist - zusammen mit dem daran gelagerten Dämpfer 10 und dem Rückstellmechanismus 35 - in einer zylindrischen Möbelstandardbohrung versenkbar. In Montagelage ist dann der Scharniertopf 6 zusammen mit dem Dämpfer 10 und zusammen mit der Baueinheit des Rückstellmechanismus 35 innerhalb eines gedachten Bohrungsdurchmessers einer zylindrischen Möbelstandardbohrung angeordnet. Der Rückstellmechanismus 35 kann beispielsweise eine Torsionsfeder aufweisen, durch die das Betätigungselement 31 wieder in eine Ausgangslage zurückgedreht werden kann. Über einen manuell zu betätigenden Schalter 36 (Fig. 2a) kann das Betätigungselement 31 an einer Rückstellbewegung gehindert werden, wodurch die Dämpfungsfunktion des Dämpfers 10 - falls gewünscht - deaktivierbar ist. Die Baueinheit des Rückstellmechanismus 35 kann zur Bereitstellung einer erhöhten Dämpfungskraft auch durch einen zusätzlichen Dämpfer 10 mit einem Dämpfergehäuse 11 ersetzt werden, wobei die Rückstellbewegung des Betätigungselementes 31 durch eine im Dämpfergehäuse 11 angeordnete Rückstellfeder 19 (Fig. 3a) erfolgen kann.

Fig. 3a zeigt den Dämpfer 10 in einem perspektivischen Schnitt, wobei sich der Dämpfkolben 15 in einer Ausgangsstellung für einen Dämpfungshub befindet. In einem Dämpfergehäuse 11 ist zumindest eine Fluidkammer 14 ausgebildet, in welcher der Dämpfkolben 15 linear verschiebbar gelagert ist. Die Fluidkammer 14 ist mit einem Fluid, vorzugsweise mit einer Flüssigkeit, gefüllt. Der Dämpfkolben 15 ist im gezeigten Ausführungsbeispiel zweiteilig ausgebildet und umfasst einen Innenkolben 16 und eine am Innenkolben 16 angeordnete Hülse 17. Zum Beaufschlagen des Dämpfkolbens 15 ist ein bewegbar gelagertes Antriebsteil 12 mit einem Hebelarm 13 vorgesehen, wobei der Hebelarm 13 mit einem Boden 18 des Dämpfkolbens 15 zusammenwirkt. Das Antriebsteil 12 ist mit dem in Fig. 2a gezeigten Betätigungselement 31 bewegungsgekoppelt, sodass sich bei einer Verdrehung des Betätigungselementes 31 auch das Antriebsteil 12 mitverdreht. Beim Dämpfungshub wird also das Antriebsteil 12 um die Drehachse 9 verschwenkt, wobei der Hebelarm 13 des Antriebsteiles 12 den Dämpfkolben 15 in die Fluidkammer 14 eindrückt. Nach erfolgtem Dämpfungshub ist der Dämpfkolben 15 durch die Kraft einer Rückstellfeder 19 wieder in eine für den nächsten Dämpfungshub vorgesehene Bereitschaftsstellung rückstellbar. Das Antriebsteil 12 ragt teilweise in die Fluidkammer 14 hinein und wird dort von einem in der Fluidkammer 14 befindlichen Dämpfungsfluid, vorzugsweise Dämpfungsflüssigkeit, umgeben. Wenn sich das Antriebsteil 12 verdreht, so wird kein zusätzliches Flüssigkeitsvolumen verdrängt, weshalb auch kein Volumenausgleich zur Kompensation einer Volumenänderung aufgrund des in die Fluidkammer 14 eintauchenden Dämpfkolbens 15 erforderlich ist. Die Drehachse 9 des Antriebsteiles 12 ist vorzugsweise koaxial zur Drehachse 9 des Betätigungselementes 31 (Fig. 2a) angeordnet. Das Antriebsteil ist über den gesamten Querschnitt massiv ausgebildet ist. Mit anderen Worten ist das Antriebsteil nicht hohl ausgebildet, sondern füllt den gesamten Raum zwischen den nach außen gerichteten Ober- bzw. Mantelflächen aus.

Fig. 3b zeigt den Dämpfer 10 in einer Seitenansicht, wobei die Lage des Dämpfkolbens 15 mit jener in Fig. 3a korrespondiert. Das Antriebsteil 12 ist relativ zum Dämpfkolben 15 beweglich gelagert. Im gezeigten Ausführungsbeispiel ist das Antriebsteil 12 um eine Drehachse 9 drehbar gelagert, wobei die Drehachse 9 des Antriebsteiles 12 quer, vorzugsweise im Wesentlichen rechtwinklig, zur Richtung des linearen Dämpfungshubes des Dämpfkolbens 15 verläuft. Zwischen dem Innenkolben 16 und der Hülse 17 verbleibt ein Raum 21, in welchem eine Funktionseinheit in Form einer Überlastsicherung 22 angeordnet ist. Durch die Überlastsicherung 22 ist oberhalb eines Schwellwertes einer Druckbeaufschlagung auf den Dämpfkolben 15 zumindest eine Überlastöffnung des Innenkolbens 16 öffenbar, sodass bei Überlast ein rascher Druckabbau herbeigeführt werden kann.

Fig. 3c zeigt das Antriebsteil 12 in einer Betriebsstellung, wobei sich der Dämpfkolben 15 in einer eingedrückten Endstellung (also am Ende des Dämpfungshubes) befindet. Durch eine Verdrehung des Antriebsteiles 12 um die Drehachse 9 im Gegenuhrzeigersinn wurde der Dämpfkolben 15 eingedrückt. Das Antriebsteil 12 befindet sich in der Fluidkammer 14 und wird vom hydraulischen Dämpfungsmedium umgeben, wodurch der Verschleiß des Hebelarmes 13 und des Bodens 18 des Dämpfkolbens 15 reduziert werden kann. Die Fluidkammer 14 ist über einen Füllkanal 23 mit Dämpfungsfluid befüllbar, die Abdichtung der Fluidkammer 14 erfolgt über eine Verschlusskugel 20. Im gezeigten Ausführungsbeispiel ist vorgesehen, dass das drehbar gelagerte Antriebsteil 12 durch den externen Rückstellmechanismus 35 (Fig. 2b) rückstellbar ist, die Rückstellung des Dämpfkolbens 15 erfolgt hingegen in einer davon unabhängigen Weise, nämlich durch die Rückstellfeder 19. Das Betätigungselement 31 (Fig. 2a) wird also zusammen mit Antriebsteil 12 durch die Kraft des Rückstellmechanismus 35 mit sofortiger Wirkung rückgestellt, die Rückstellbewegung des Dämpfkolbens 15 erfolgt nacheilend durch die Kraft der im Dämpfergehäuse 11 angeordneten Rückstellfeder 19. Selbstverständlich kann die Anordnung des Rückstellmechanismus 35 (Fig. 2b) entfallen, wobei die Rückstellung des Dämpfkolbens 15, des Antriebsteiles 12 und des Betätigungselementes 31 ausschließlich über eine im Dämpfergehäuse 11 angeordnete Rückstellfeder 19 erfolgen kann.

In Fig. 4 ist in einer Explosionsdarstellung ein Dämpfer 10 mit Blick vor allem auf den Bereich um das Antriebsteil 12 gezeigt. Grundsätzlich ist dabei ersichtlich, dass der Dämpfer 10 ein zweiteiliges Dämpfergehäuse 11 aus einem ersten Gehäuseteil 11a und einem zweiten Gehäuseteil 11b aufweist. Zwischen diesen beiden Gehäuseteilen 11a und 11b ist eine Dichtung 41 angeordnet. Zusätzlich ist in dieser Fig. 4 die Verschlusskugel 20, der Dämpfkolben 15 und die Rückstellfeder 19 ersichtlich, deren Funktion in der Beschreibung der vorangegangenen Figuren erläutert ist. In der Öffnung 44 des Gehäuseteils 11b ist das Antriebsteil 12 drehbar gelagert. An einem Ende dieses Antriebsteils 12 ist der Hebelarm 13 formschlüssig angebracht, wobei der Hebelarm 13 am Boden 18 des Dämpfkolbens 15 anliegt. Zwischen dem Dämpfergehäuse 11 und dem Antriebsteil 12 ist im Bereich der Öffnung 44 das Dichtelement 30 zum Abdichten der Fluidkammer 14 angeordnet. Zusätzlich ist zwischen dem Dichtelement 30 und dem Antriebsteil 12 in axialer Richtung x das Abstandselement 40 vorgesehen, dass gemäß diesem Ausführungsbeispiel 4 in Form einer ringförmigen Beilagscheibe ausgebildet ist. Dieses Abstandelement 40 ist nicht fest mit dem Dämpfergehäuse 11 verbunden. Dagegen ist der Deckel 42 fest mit dem Gehäuseteil 11b verbindbar, wodurch das Antriebsteil 12 in axialer Richtung gehalten ist.

In Fig. 4a sind die Komponenten aus Fig. 4 in zusammengebautem Zustand in einer Schnittdarstellung dargestellt. Vor allem in der Detaildarstellung gemäß Fig. 4b ist dabei ersichtlich, dass das Dichtelement 30 über die Dichtlippe 32 am Antriebsteil 12 in radialer Richtung anliegt. Neben der Dichtlippe 32 umfasst das Dichtelement auch zwei Seitenflanken 34 und einen Haltebereich 33. Im Haltebereich 33 sind die elastischen Haltevorsprünge 37 ausgebildet, die zur reibschlüssigen Halterung des Dichtelements 30 im Gehäuseteil 11b dienen. In axialer Richtung x ist zwischen dem Dichtelement 30 bzw. dessen Seitenflanke 34 und dem am Antriebsteil 12 ausgebildeten Bund bzw. Vorsprung 43 das Abstandselement 40 angeordnet. Durch dieses Abstandselement 40 wird eine Bewegung des Dichtelements 30 in axialer Richtung x begrenzt und ein direkter Kontakt zwischen Dichtelement 30 und Antriebsteil 12 wird - außer über die Dichtlippe 32 - vermieden. In Fig. 4c ist der Dämpfer 10 nochmals in einer geschnittenen 3D-Darstellung ersichtlich. Fig. 4e zeigt nochmals den Dämpfer 10 in einer anderen Schnittdarstellung, wobei das Dichtelement 30 über den Haltebereich 33 in seiner gewünschten Normalstellung im Gehäuseteil 11b dargestellt ist. Durch den auftretenden Pumpeffekt beim Drehen des Antriebsteils 12 in der Fluidkammer 14 kann es dazu kommen, dass das Dichtelement 30 in axialer Richtung x nach außen wandert (siehe Fig. 4d). Durch das Abstandselement 40 wird ein direkter Kontakt zum Vorsprung 43 des Antriebsteils 12 verhindert, wodurch ein unerwünschtes Mitdrehen des Dichtelements 30 mit dem Antriebsteil 12 unterbunden wird.

In Fig. 5 ist ein alternatives Ausführungsbeispiel eines Dämpfers 10 gezeigt, bei dem das Abstandselement 40 mit dem Gehäuseteil 11b fest verbunden ist. Wie in den Fig. 5a, 5b und 5c ersichtlich, kann dieses Abstandselement 40 in dem Gehäuseteil 11b reibschlüssig bzw. festsitzend eingesetzt werden. Durch den Deckel 42 wird ein Herausgleiten des Abstandselements 40 und auch des Antriebsteils 12 vermieden. Das Abstandselement 40 dient auch bei dieser Ausführungsvariante dem Verhindern eines direkten Kontakts in axialer Richtung x zwischen dem Dichtelement 30 und dem Antriebsteil 12. Dazu ist auch wieder in den Fig. 5e und 5e die Normalstellung des Dichtelements 30 bzw. die "gewanderte" Stellung des Dichtelements 30 gezeigt.

Eine dritte Ausführungsvariante der vorliegenden Erfindung ist in den Fig. 6 bis 6c gezeigt. Dabei ist ähnlich wie im zweiten Ausführungsbeispiel das Abstandselement 40 fest mit dem Dämpfergehäuse 11 verbindbar bzw. verbunden. Im Unterschied zum zweiten Ausführungsbeispiel ist aber das Abstandselement 40 einstückig mit dem Deckel 42 ausgebildet. Dabei weist der Deckel 42 sozusagen eine Art "Vorsprung" auf, der das Abstandselement 40 bildet, sodass das Dichtelement 30 in seiner gewanderten Stellung an diesem Abstandselement 40 in axialer Richtung x und nicht am Antriebsteil 12 anliegt. In den Fig. 6b und 6c ist eine leicht veränderte Ausführungsvariante des Abstandsform 40 bzw. Deckels 42 gezeigt, die an die leicht unterschiedlichen Außenkontur des Antriebsteils 12 angepasst ist.

## Patentansprüche

1. Dämpfer (10) für bewegbare Möbelteile (3), mit
- einem Dämpfergehäuse (11),
- einer im Dämpfergehäuse (11) ausgebildeten Fluidkammer (14),
- einem im Dämpfergehäuse (11) drehbar gelagerten, sich in eine axiale Richtung (x) erstreckenden, länglichen Antriebsteil (12) für einen Hebelarm (13) zur Bewegungsübertragung auf einen Dämpfkolben (15), wobei das Antriebsteil (12) einen radial nach außen gerichteten Vorsprung (43) aufweist,
- einem Dichtelement (30) zum Abdichten der Fluidkammer (14),
- einem in der Fluidkammer (14) bewegbar gelagerten Dämpfkolben (15) und
- einem Hebelarm (13), wobei der Hebelarm (13) mit dem Antriebsteil (12) verbunden ist und der Hebelarm (13) am Dämpfkolben (15) anliegt und vom Hebelarm (13) eine Bewegung des bewegbaren Möbelteils (3) auf den Dämpfkolben (15) übertragbar ist, **dadurch gekennzeichnet, dass**
- das Dichtelement (30) zwischen dem Dämpfergehäuse (11) und dem Antriebsteil (12) angeordnet ist und über eine die Fluidkammer (14) abdichtende Dichtlippe (32) am Antriebsteil (12) anliegt, und dass
- ein Abstandselement (40), welches zwischen dem Dichtelement (30) und dem am Antriebsteil (12) ausgebildeten Vorsprung (43) angeordnet ist, wodurch das Abstandselement (40) eine Bewegung des Dichtelements (30) in axialer Richtung (x) begrenzt und einen direkten Kontakt zwischen Dichtelement (30) und Antriebsteil (12) in axialer Richtung (x) verhindert.

2. Dämpfer nach Anspruch 1, **dadurch gekennzeichnet, dass** das Dichtelement (30) einen Haltebereich (33) zum, vorzugsweise reibschlüssigen, Verbinden des Dichtelements (30) mit dem Dämpfergehäuse (11) und zwischen dem Haltebereich (33) und der Dichtlippe (32) ausgebildete Seitenflanken (34) aufweist, wobei die Seitenflanken (34) nur mit dem Dämpfergehäuse (11) oder dem Abstandselement (40) - nicht aber mit dem Antriebsteil (12) - kontaktierbar sind.

3. Dämpfer nach Anspruch 2, **dadurch gekennzeichnet, dass** das Dichtelement (30) im Haltebereich (33) zumindest einen Haltevorsprung (37) aufweist.

4. Dämpfer nach einem der Ansprüche 1 bis 3, **dadurch gekennzeichnet, dass** das Dichtelement (30) ringförmig ausgebildet ist.

5. Dämpfer nach einem der Ansprüche 1 bis 4, **dadurch gekennzeichnet, dass** das Abstandselement (40) relativ zum Dämpfergehäuse (11) bewegbar ist.

6. Dämpfer nach Anspruch 5, **dadurch gekennzeichnet, dass** das Abstandselement (40) in Form einer ringförmigen Beilagscheibe ausgebildet ist.

7. Dämpfer nach einem der Ansprüche 1 bis 6, **dadurch gekennzeichnet, dass** das Abstandselement (40) fest mit dem Dämpfergehäuse (11) verbunden ist.

8. Dämpfer nach einem der Ansprüche 1 bis 7, **dadurch gekennzeichnet, dass** das Antriebsteil (12) in Form einer zumindest bereichsweise zylinderförmigen Antriebswelle, an dem die Dichtlippe (32) anliegt, ausgebildet ist.

9. Dämpfer nach einem der Ansprüche 1 bis 8, **dadurch gekennzeichnet, dass** der Dämpfkolben (15) in der Fluidkammer (14) verschiebbar gelagerten ist.

10. Möbelbeschlag, insbesondere Möbelscharnier (4), mit einem Dämpfer (10) nach einem der Ansprüche 1 bis 9 zum Dämpfen einer Bewegung des Möbelbeschlages (4).

11. Möbelbeschlag nach Anspruch 10, **dadurch gekennzeichnet, dass** der als Möbelscharnier (4) ausgebildete Möbelbeschlag einen Scharniertopf (6) aufweist, welcher mit einem Scharnierarm (5) über wenigstens einen Gelenkhebel (8) verbunden ist, wobei der Dämpfer (10) im oder am Scharniertopf (6) gelagert ist.

12. Möbelbeschlag nach Anspruch 11, **dadurch gekennzeichnet, dass** durch den Gelenkhebel (8) ein am Scharniertopf (6) bewegbar gelagertes Betätigungselement (31) beaufschlagbar ist, wobei das Betätigungselement (31) mit dem Antriebsteil (12) des Dämpfers (10) zum Beaufschlagen des Dämpfkolbens (15) bewegungsgekoppelt ist.

## Claims

1. A damper (10) for moveable furniture parts (3) comprising
- a damper housing (11),
- a fluid chamber (14) in the damper housing (11),
- an elongate drive portion (12) for a lever arm (13) for the movement transmission to a damping piston (15), which elongate portion (12) is mounted rotatably in the damper housing (11) and extends in an axial direction (x), wherein the drive portion (12) comprises a radially outwards directed projection (32),
- a sealing element (30) for sealing the fluid chamber (14),- a damping piston (15) movably supported in the fluid chamber (14) and
- lever arm (13), ), wherein the lever arm (13) is connected to the drive portion (12) and the lever arm (13) bears against the damping piston (15) and a movement of the moveable furniture part (3) can be transmitted to the damping piston (15) by the lever arm (13),
**characterised in that**
- the sealing element (30) is arranged between the damper housing (11) and the drive portion (12) and bears against the drive portion (12) by way of a sealing lip (32) and **in that**
- a spacer element (40) is provided which is arranged between the sealing element (30) and the projection (43) formed on the drive portion (12), whereby the spacer element (40) limits a movement of the sealing element (30) in the axial direction (x) and prevents direct contact between the sealing element (30) and the drive portion (12) in the axial direction (x).

2. A damper as set forth in claim 1 **characterised in that** the sealing element (30) has a holding region (33) for connecting, preferably in frictonally locking relationship, the sealing element (30) to the damper housing (11), and side flanks (34) between the holding region (33) and the sealing lip (32), wherein the side flanks (34) can be contacted only with the damper housing (11) or the spacer element (40) - but not with the drive portion (12).

3. A damper as set forth in claim 2 **characterised in that** the sealing element (30) has at least one holding projection (37) in the holding region (33).

4. A damper as set forth in one of claims 1 through 3 **characterised in that** the sealing element (30) is of an annular configuration.

5. A damper as set forth in one of claims 1 through 4 **characterised in that** the spacer element (40) is moveable relative to the damper housing (11).

6. A damper as set forth in claim 5 **characterised in that** the spacer element (40) is in the form of an annular flat washer.

7. A damper as set forth in one of claims 1 through 6 **characterised in that** the spacer element (40) is fixedly connected to the damper housing (11).

8. A damper as set forth in one of claims 1 through 1 **characterised in that** the drive portion (12) is in the form of a drive shaft which is at least region-wise in the shape of a cylinder and against which the sealing lip (32) bears.

9. A damper as set forth in one of claims 1 through 8 **characterised in that** the damping piston (15) is mounted slidably in the fluid chamber (14).

10. A furniture fitting, in particular a furniture hinge (4), having a damper (10) as set forth in one of claims 1 through 9 for damping a movement of the furniture fitting (4).

11. A furniture fitting as set forth in claim 10 **characterised in that** the furniture fitting which is in the form of a furniture hinge (4) has a hinge cup (6) connected to a hinge arm (5) by way of at least one joint lever (8), the damper (10) being mounted in or on the hinge cup (6).

12. A furniture fitting as set forth in claim 11 **characterised in that** an actuating element (31) mounted moveably to the hinge cup (6) can be acted upon by the joint lever (8), wherein the actuating element (31) is motionally coupled to the drive portion (12) of the damper (10) for acting on the damping piston (15).

## Revendications

1. Amortisseur (10) pour des parties de meuble mobiles (3), avec
- un boîtier d'amortisseur (11),
- une chambre de fluide (14) conçue dans le boîtier d'amortisseur (11),
- une partie motrice oblongue (12) logée de façon rotative dans le boîtier d'amortisseur (11), s'étendant dans un sens axial (x), pour un bras de levier (13) destiné à la transmission de mouvement sur un piston amortisseur (15), la partie motrice (12) présentant une partie en saillie (43) orientée radialement vers l'extérieur,
- un élément d'étanchéité (30) pour rendre étanche la chambre de fluide (14),
- un piston amortisseur (15) logé de façon mobile dans la chambre de fluide (14) et
- un bras de levier (13), dans lequel le bras de levier (13) est relié à la partie motrice (12) et le bras de levier (13) est adjacent au piston amortisseur (15) et du bras de levier (13) peut être transmis un mouvement de la partie de meuble mobile (3) sur le piston amortisseur (15),
**caractérisé en ce que**
- l'élément d'étanchéité (30) est disposé entre le boîtier d'amortisseur (11) et la partie motrice (12) et est adjacent à la partie motrice (12) par l'intermédiaire d'une lèvre d'étanchéité (32) rendant étanche la chambre de fluide (14), et **en ce que**
- un élément d'écartement (40), lequel est disposé entre l'élément d'étanchéité (30) et la partie en saillie (43) conçue sur la partie motrice (12), par lequel l'élément d'écartement (40) limite un mouvement de l'élément d'étanchéité (30) dans le sens axial (x) et empêche un contact direct entre l'élément d'étanchéité (30) et la partie motrice (12) dans le sens axial (x).

2. Amortisseur selon la revendication 1, **caractérisé en ce que** l'élément d'étanchéité (30) présente une zone de maintien (33) pour relier, de préférence en engagement par friction, l'élément d'étanchéité (30) avec le boîtier d'amortisseur (11) et, des flancs latéraux (34) conçus entre la zone de maintien (33) et la lèvre d'étanchéité (32), dans lequel les flancs latéraux (34) ne peuvent être mis en contact qu'avec le boîtier d'amortisseur (11) ou l'élément d'écartement (40) - mais pas avec la partie motrice (12).

3. Amortisseur selon la revendication 2, **caractérisé en ce que** l'élément d'étanchéité (30) présente dans la zone de maintien (33) au moins une partie en saillie de maintien (37).

4. Amortisseur selon l'une des revendications 1 à 3, **caractérisé en ce que** l'élément d'étanchéité (30) est conçu en forme d'anneau.

5. Amortisseur selon l'une des revendications 1 à 4, **caractérisé en ce que** l'élément d'écartement (40) est mobile par rapport au boîtier d'amortisseur (11).

6. Amortisseur selon la revendication 5, **caractérisé en ce que** l'élément d'écartement (40) est conçu en forme de rondelle de calage annulaire.

7. Amortisseur selon l'une des revendications 1 à 6, **caractérisé en ce que** l'élément d'écartement (40) est relié solidement au boîtier d'amortisseur (11).

8. Amortisseur selon l'une des revendications 1 à 7, **caractérisé en ce que** la partie motrice (12) est conçue en forme d'arbre d'entraînement de forme cylindrique au moins par endroits, auquel est adjacente la lèvre d'étanchéité (32).

9. Amortisseur selon l'une des revendications 1 à 8, **caractérisé en ce que** le piston amortisseur (15) est logé de façon déplaçable dans la chambre de fluide (14).

10. Garniture pour meuble, plus particulièrement charnière de meuble (4), avec un amortisseur (10) selon l'une des revendications 1 à 9 pour amortir un mouvement de la garniture pour meuble (4).

11. Garniture pour meuble selon la revendication 10, **caractérisée en ce que** la garniture pour meuble conçue comme une charnière de meuble (4) présente une cuvette de charnière (6), laquelle est reliée à un bras de charnière (5) par au moins un levier articulé (8), dans laquelle l'amortisseur (10) est logé dans ou sur la cuvette de charnière (6).

12. Garniture pour meuble selon la revendication 11, **caractérisée en ce qu'**un élément d'actionnement (31) logé de façon mobile sur la cuvette de charnière (6) peut être sollicité par le levier articulé (8), l'élément d'actionnement (31) étant couplé en mouvement avec la partie motrice (12) de l'amortisseur (10) pour solliciter le piston amortisseur (15).
